# EUROPÄISCHE PATENTSCHRIFT

(11) **EP 3 584 800 B1**
(45) Veröffentlichungstag und Bekanntmachung des Hinweises auf die Patenterteilung: **02.08.2023**
(21) Anmeldenummer: 19179905.5
(22) Anmeldetag: 13.06.2019
(51) Int. Cl.: G21F 9/04, G21F 9/10

(54) **VERFAHREN ZUM VORREINIGEN VON RADIONUKLIDE ENTHALTENDEN LÖSUNGEN**
METHOD FOR PRE-PURIFYING SOLUTIONS CONTAINING RADIONUCLIDES
PROCÉDÉ DE PRÉ-NETTOYAGE DE SOLUTIONS CONTENANT DES RADIONUCLÉIDES

(30) Priorität: 18.06.2018 DE 102018114550
(43) Veröffentlichungstag der Anmeldung: 25.12.2019
(73) Patentinhaber: Nukem Technologies Engineering Services GmbH, 63755 Alzenau (DE)
(72) Erfinder: SLAMETSCHKA, Rainer, 63526 Erlensee (DE); BRÄHLER, Georg, 63549 Freigericht (DE); ZULAUF, Alexander, 63755 Alzenau (DE)
(74) Vertreter: Stoffregen, Hans-Herbert

(56) Entgegenhaltungen:
- EP-A1- 2 747 089
- WO-A1-03/043027
- WO-A1-2004/049352
- WO-A1-2013/145237
- DE-A1-102004 045 524
- JP-A- 2009 162 646

## Beschreibung

Die Erfindung bezieht sich auf ein Verfahren zum Vorreinigen von Radionuklide enthaltenden Lösungen.

Bei der Aufarbeitung von insbesondere aus kerntechnischen Anlagen stammenden Lösungen, wie Verdampferkonzentraten, können unterschiedliche Verfahren zur Abscheidung von komplex gebundenen Radionukliden zum Einsatz gelangen. Hierzu gehört die Behandlung in überkritischem Wasser, die Behandlung mit Diamantelektroden und Ionenaustauschern oder die Behandlung mit Ozon und Ionenaustauschern.

Nachteil der bekannten Verfahren ist grundsätzlich, dass auch nichtaktive Nuklide bei den entsprechenden Verfahren mit entfernt werden, die in einer ungleich höheren Konzentration in der Lösung als die radioaktiven Nuklide vorliegen, so dass z. B. bei einem Einsatz von Ionentauschern oder Adsorbern ein häufiger Wechsel des Ionentauscher- bzw. Adsorbermaterials oder bei Einsatz von Elektroden deren Erneuerung erforderlich ist.

Dabei ist als Hauptträger der Radioaktivität Co-60 zu nennen, dessen Komplex mit EDTA (Ethylendiamintetraessigsäure) von außergewöhnlicher Stabilität ist. Mit den entsprechenden Verfahren insbesondere unter Einsatz von Ionentauschern bzw. Adsorbern können entsprechende Komplexe zerstört und Co-60 abgeschieden werden. Allerdings erfolgt eine unerwünschte Belastung durch Abscheiden von nichtaktiven Nukliden und weiteren radioaktiven Nukliden, so dass der angesprochene häufige Wechsel der Materialien erforderlich ist.

Der WO 2013/145237 A1 ist ein Hydrothermalverfahren zu entnehmen, um radioaktiv kontaminiertes Material zu dekontaminieren. Dabei wird ein wasserlöslicher und ein wasserunlöslicher Teil erzeugt. Der wasserlösliche Teil wird sodann getrocknet und in Fässern verbracht.

Die EP 2 747 089 A1 bezieht sich auf ein Verfahren zur Reduzierung der Anteile radioaktiver Substanzen eines Objektes, wobei ein Hydrothermalverfahren zum Einsatz gelangt. Bei dem Hydrothermalprozess wird das radioaktive Material in einer wässrigen Flüssigkeit gelöst. Anschließend wird eine Flüssigkeits-Feststofftrennung durchgeführt. Das radioaktive Material kann sodann adsorbiert werden.

Der vorliegenden Erfindung liegt die Aufgabe zugrunde, ein Verfahren zur Verfügung zu stellen, dass es ermöglicht, dass dann, wenn aus der Lösung Radionuklide abgeschieden werden sollen, der Anteil an nichtaktiven Nukliden reduziert ist.

Zur Lösung der Aufgabe der Erfindung sieht die Erfindung ein Verfahren zum Vorreinigen von Radionuklide enthaltenden Lösungen durch Ausfällen von nichtaktiven Nukliden aus der Gruppe Fe, Mn, Ni, Cr in einem hydrothermalen Prozess und anschließendes Abtrennen der ausgefällten Nuklide vor, wobei ein Zerstören von Co-60-Komplexen, insbesondere EDTA-Komplexen, grundsätzlich unterbleibt.

Selbstverständlich werden nach dem erfindungsgemäßen im Vergleich zum Abscheiden von Co-60 verwendeten Verfahren als milden hydrothermalen Prozess zu bezeichnendes erfindungsgemäße Verfahren auch radioaktive Nuklide der schwachen Komplexe von Fe, Cr, Ni, etc. abgeschieden, deren Beitrag zur Radioaktivität gering ist. Bei der Vorreinigung fallen entsprechende radioaktive Nuklide schwacher Komplexe gleichfalls an.

Aufgrund der erfindungsgemäßen Lehre besteht die Möglichkeit, die im mehrfach größeren Umfang in der Lösung enthaltenen nichtaktiven Nuklide zu entfernen, so dass das anschließende Entfernen, insbesondere des Radionuklids Co-60, kostengünstiger und effektiver gestaltbar ist.

Insbesondere ist erfindungsgemäß vorgesehen, dass Citrate, Oxalate oder EDTA Komplexe von Fe, Mn, Ni und Cr bei dem hydrothermalen Prozess zerstört werden und als Hydroxide ausfällen, die sodann z.B. durch Filtrierung oder Zentrifugieren aus der Lösung entfernt werden.

Das Hydrothermalverfahren wird insbesondere derart durchgefiihrt, dass die Lösung in einem Druckbehälter einer Temperatur T mit insbesondere 150°C ≤ T ≤ 220°C über eine Zeit t ausgesetzt wird, wobei die Zeit zwischen 5 Min. und 15 Min., insbesondere in einem Bereich zwischen 8 und 12 Minuten liegen kann.

Durch die eingestellte Temperatur in dem Druckbehälter wird gleichzeitig ein Druck für die Zerstörung von u. a. den Komplexen der nichtaktiven Nuklide und zum Ausfällen dieser auf einen Wert von ca. 1,5 MPa aufgebaut.

Bei entsprechenden Bedingungen wird der stabile Co-60/EDTA-Komplex nicht zerstört. Die nach dem Filtrieren der dem hydrothermalen Vorreinigungsprozess unterzogene Lösung wird sodann eingangs genannter Verfahren ausgesetzt, um die stabilen Co-60-Komplexe zu zerstören und das Radionuklid abzuscheiden.

Um die Abscheideleistung in dem hydrothermalen Vorreinigungsprozess zu erhöhen, besteht die Möglichkeit, in dem Behälter, in dem die Vorreinigung durchgeführt wird, den Druck über den sich durch die Temperatur ergebenden Wert zu erhöhen.

Während des hydrothermalen Prozesses bedarf es zum Ausfällen der Nuklide keiner weiteren Maßnahmen, insbesondere des Einsatzes weder anorganischer Matrixmaterialien, die ansonsten zum Abscheiden von Nukliden eingesetzt werden, noch von Oxidationsmitteln, wie Wasserstoffperoxid.

Insbesondere ist vorgesehen, dass die Lösung in dem Druckbehälter auf einen pH-Wert mit pH ≥ 7 eingestellt wird. Bei höheren pH-Werten kann das Ausfällen der nichtaktiven Nuklide verbessert werden.

Das Ausfällen der nichtaktiven Nuklide kann kontinuierlich oder im Batch-Verfahren durchgeführt werden.

Des Weiteren ist durch den hydrothermalen Prozess die Möglichkeit gegeben, organische Inhaltsstoffe, wie Feststoffe, insbesondere Baumwollflusen oder Papierteilchen, zu zerstören, wodurch die Belastung von Hilfsmitteln, wie Schüttungen von Oxiden, wie TiO₂, oder Ionentauschermaterialien beim Entfernen der Radionuklide in einem nachfolgenden Verfahrensschritt zusätzlich verringert wird.

Gegenstand der Erfindung ist auch ein Verfahren zum Entfernen von Komplexen von Radionukliden, insbesondere EDTA-Komplexen von Co-60, aus Lösungen, wie Verdampferkonzentraten kerntechnischer Anlagen, umfassend die Verfahrensschritte
- Vorreinigen der Lösung durch Ausfällen von nichtaktiven Nukliden aus der Gruppe Fe, Mn, Ni, Cr in einem hydrothermalen Prozess unter Vermeidung des Zerstörens von Komplexen von zumindest Co-60 und anschließendes Abtrennen der in der Vorreinigung ausgefällten Feststoffe und
- anschließendes Zerstören zumindest der Komplexe von Co-60 und Abscheiden von Co-60.

Dabei kann das Vorreinigen der Lösung gemäß einer oder mehrerer der zuvor erläuterten Möglichkeiten durchgeführt werden.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung.

In der einzigen Figur ist in Prinzipdarstellung der Verfahrensablauf zum Vorreinigen einer Radionuklide enthaltenden Lösung, wie Verdampferkonzentrat einer kerntechnischen Anlage, dargestellt. Erfindungsgemäß ist vorgesehen, dass das Verdampferkonzentrat einem Autoklaven 10, also Druckbehälter, zugeführt wird, in dem die Lösung auf eine Temperatur von in etwa 200 °C erhitzt und bei dieser Temperatur über einen Zeitraum von ca. 10 Min. gehalten wird. Durch die Temperatur von 200 °C stellt sich somit oberhalb der Lösung ein Druck von ca. 15 bar ein. Es besteht jedoch die Möglichkeit, den Druck durch z. B. geeignete Pumpen zu erhöhen.

Durch diesen hydrothermalen Prozess werden in der Lösung z. B. Citrate, Oxalate oder deren Komplexe, wie auch EDTA Komplexe, in denen nichtaktive Nuklide vorliegen, zerstört und die Nuklide in Form von Hydroxiden ausgefällt, wobei es sich insbesondere um Hydroxide von Fe, Mn, Ni und Cr handelt. Auch werden organische Inhaltsstoffe, wie Baumwollflusen oder Papierteilchen, zerstört.

Die durch den hydrothermalen Prozess entstandene Suspension wird nach dem Abkühlen einem Abscheider 12 zugeführt, bei dem es sich z. B. um eine Zentrifuge oder ein Filter handelt. Die abgeschiedenen Feststoffe werden entfernt, um sodann die von den Feststoffen befreite Lösung einem weiteren Prozess zum Entfernen von Radionukliden zuzuführen. Hierbei kann es sich um ein Verfahren wie Behandlung in überkritischem Wasser, Behandlung mit Diamantelektroden und Ionenaustauschern oder Behandlung mit Ozon und Ionentauschern handeln.

## Patentansprüche

1. Verfahren zum Vorreinigen von Radionuklide enthaltenden Lösungen durch Ausfällen von nichtaktiven Nukliden aus der Gruppe Fe, Mn, Ni, Cr in einem hydrothermalen Prozess und anschließendes Abtrennen der ausgefällten Feststoffe.

2. Verfahren nach Anspruch 1,
**dadurch gekennzeichnet,**
**dass** eine oder mehrere nichtaktive Nuklide als Hydroxide ausgefällt werden.

3. Verfahren nach Anspruch 1 oder 2,
**dadurch gekennzeichnet,**
**dass** in der Lösung vorhandene organische Stoffe, insbesondere Feststoffe, wie Baumwollflusen und/oder Papierteilchen, zerstört werden.

4. Verfahren nach einem der vorhergehenden Ansprüche,
**dadurch gekennzeichnet,**
**dass** die Lösung während des Ausfällens einem Druck p mit p ≤ 1,8 MPa, insbesondere 1,0 MPa ≤ p ≤ 1,8 MPa, vorzugsweise 1,0 ≤ p ≤ 1,6 MPa, ausgesetzt wird.

5. Verfahren nach einem der vorhergehenden Ansprüche,
**dadurch gekennzeichnet,**
**dass** die Lösung in einem Druckbehälter (10) auf eine Temperatur mit T ≥ 150°C, insbesondere mit 150°C ≤ T ≤ 220°C, eingestellt wird.

6. Verfahren nach einem der vorhergehenden Ansprüche,
**dadurch gekennzeichnet,**
**dass** die Lösung in einem Druckbehälter über eine Zeit t bei der Temperatur T gehalten wird, wobei t ≥ 5 min., insbesondere 5 min. ≤ t ≤ 20 min., besonders bevorzugt 5 min. ≤ t ≤ 15 min, vorzugsweise 8 min. ≤ t ≤ 12 min, ist.

7. Verfahren nach einem der vorhergehenden Ansprüche,
**dadurch gekennzeichnet,**
**dass** die Lösung auf einen pH-Wert mit pH ≥ 7 eingestellt wird.

8. Verfahren nach einem der vorhergehenden Ansprüche,
**dadurch gekennzeichnet,**
**dass** im Batch- oder kontinuierlichen Verfahren die Vorreinigung durchgeführt wird.

9. Verfahren nach einem der vorhergehenden Ansprüche,
**dadurch gekennzeichnet,**
**dass** zumindest die ausgefällten Nuklide durch Filterung und/oder Zentrifugieren entfernt werden.

10. Verfahren nach einem der vorhergehenden Ansprüche,
**dadurch gekennzeichnet,**
**dass** nach dem Ausfällen und Entfernen nichtaktiver Nuklide aus der Lösung Radionuklide entfernt werden.

11. Verfahren nach einem der vorhergehenden Ansprüche,
**dadurch gekennzeichnet,**
**dass** das Vorreinigen von Lösungen von Verdampferkonzentraten kerntechnischer Anlagen durchgeführt wird.

12. Verfahren nach einem der vorhergehenden Ansprüche,
**dadurch gekennzeichnet,**
**dass** Co-60 enthaltende Lösungen vorgereinigt wird.

13. Verfahren zum Entfernen von Komplexen von Radionukliden, insbesondere EDTA-Komplexen von Co-60, aus Lösungen, wie Verdampferkonzentraten kerntechnischer Anlagen, umfassend die Verfahrensschritte
- Vorreinigen der Lösung nach Anspruch 1 durch Ausfällen von zumindest nichtaktiven Nukliden aus der Gruppe Fe, Mn, Ni, Cr in einem hydrothermalen Prozess unter Vermeidung des Zerstörens von Komplexen von zumindest Co-60 und anschließendes Abtrennen der in der Vorreinigung ausgefällten Feststoffe und
- anschließendes Zerstören zumindest der Komplexe von Co-60 und Abscheiden von Co-60.

14. Verfahren nach Anspruch 13, wobei das Vorreinigen der Lösung nach einem oder mehreren der Ansprüche 2 bis 10 erfolgt.

## Claims

1. Method for pre-purifying solutions containing radionuclides by precipitation of non-active nuclides from the group Fe, Mn, Ni, Cr in a hydrothermal process and subsequent separation of the precipitated solids.

2. Method according to claim 1,
wherein
one or more non-active nuclides are precipitated as hydroxides.

3. Method according to claim 1 or 2,
wherein
organic constituents present in the solution, in particular solids such as cotton lint or paper fragments, are destroyed.

4. Method according to any of the preceding claims,
wherein
the solution is subjected during precipitation to a pressure p of p ≤ 1.8 MPa, in particular 1.0 MPa ≤ p ≤ 1.8 MPa, preferably 1.0 ≤ p ≤ 1.6 MPa.

5. Method according to any of the preceding claims,
wherein
the solution is set in a pressure vessel (10) to a temperature of T ≥ 150°C, in particular of 150°C ≤ T ≤ 220°C.

6. Method according to any of the preceding claims,
wherein
the solution is kept inside a pressure vessel over a time t at the temperature T, where t ≥ 5 min, in particular 5 min ≤ t ≤ 20 min, particularly preferably 5 min ≤ t ≤ 15 min, preferably 8 min ≤ t ≤ 12 min.

7. Method according to any of the preceding claims,
**wherein**
the solution is set to a pH value of pH ≥ 7.

8. Method according to any of the preceding claims,
**wherein**
pre-purifying is performed using a batch method or continuous method.

9. Method according to any of the preceding claims,
**wherein**
at least the precipitated nuclides are removed by filtration and/or centrifuging.

10. Method according to any of the preceding claims,
**wherein**
radionuclides are removed after precipitation and removal of non-active nuclides from the solution.

11. Method according to any of the preceding claims,
**wherein**
pre-purifying of solutions of evaporator concentrates from nuclear installations is performed.

12. Method according to any of the preceding claims,
**wherein**
solutions containing Co-60 are pre-purified.

13. Method for removing complexes of radionuclides, in particular EDTA complexes of Co-60, from solutions such as evaporator concentrates from nuclear installations, comprising the method steps
- pre-purifying of the solution according to claim 1 by precipitation of at least non-active nuclides from the group Fe, Mn, Ni, Cr in a hydrothermal process with avoidance of the destruction of complexes of at least Co-60 and subsequent separation of the solids precipitated in pre-purifying, and
- subsequent destruction at least of the complexes of Co-60 and separation of Co-60.

14. Method according to claim 13, wherein pre-purifying of the solution is performed according to one or more of claims 2 to 10.

## Revendications

1. Procédé de pré-nettoyage de solutions contenant des radionucléides par précipitation de nucléides non actifs du groupe Fe, Mn, Ni, Cr dans un processus hydrothermal et séparation consécutive des matières solides précipitées.

2. Procédé selon la revendication 1,
**caractérisé en ce**
**qu'**un ou plusieurs nucléides non actifs sont précipités sous forme d'hydroxydes.

3. Procédé selon la revendication 1 ou 2,
**caractérisé en ce**
**que** les matières organiques présentes dans la solution, notamment les matières solides comme les duvets de coton et/ou particules de papier, sont détruites.

4. Procédé selon une des revendications précédentes,
**caractérisé en ce**
**que** la solution est soumise, pendant la précipitation, à une pression p avec p ≤ 1,8 MPa, notamment 1,0 MPa ≤ p < 1,8 MPa, de préférence 1,0 ≤ p < 1,6 MPa

5. Procédé selon une des revendications précédentes,
**caractérisé en ce**
**que** la solution est réglée dans un réservoir sous pression (10) à une température avec T ≥ 150 °C, notamment avec 150 °C ≤ T ≤ 220 °C.

6. Procédé selon une des revendications précédentes,
**caractérisé en ce**
**que** la solution est maintenue à la température T dans un réservoir sous pression pendant une durée t, sachant que t ≥ 5 min., notamment 5 min ≤ t ≤ 20 min, en particulier de préférence 5 min ≤ t ≤ 15 min, en priorité 8 min ≤ t ≤ 12 min.

7. Procédé selon une des revendications précédentes,
**caractérisé en ce**
**que** la solution est réglée sur une valeur de pH avec pH ≥ 7.

8. Procédé selon une des revendications précédentes,
**caractérisé en ce**
**que** le pré-nettoyage est réalisé dans un procédé par lots ou un procédé continu.

9. Procédé selon une des revendications précédentes,
**caractérisé en ce**
**qu'**au moins les nucléides précipités sont retirés par filtration et/ou centrifugation.

10. Procédé selon une des revendications précédentes,
**caractérisé en ce**
**que** les radionucléides sont retirés de la solution après la précipitation et le retrait des nucléides non actifs.

11. Procédé selon une des revendications précédentes,
**caractérisé en ce**
**qu'**est réalisé le pré-nettoyage de solutions de concentrés d'évaporateur d'installations nucléaires.

12. Procédé selon une des revendications précédentes,
**caractérisé en ce**
**que** sont pré-nettoyées des solutions contenant du Co-60.

13. Procédé de retrait de complexes de radionucléides, notamment de complexes EDTA de Co-60 dans des solutions, telles que des concentrés d'évaporateur d'installations nucléaires, comprenant les étapes de procédé suivantes :
- Pré-nettoyage de la solution selon la revendication 1 par précipitation d'au moins des nucléides non actifs du groupe Fe, Mn, Ni, Cr dans un processus hydrothermal en évitant la destruction des complexes du Co-60 au moins et séparation consécutive des matières solides précipitées dans le pré-nettoyage et
- Destruction consécutive d'au moins les complexes de Co-60 et extraction du Co-60.

14. Procédé selon la revendication 13, sachant que le pré-nettoyage de la solution a lieu selon une ou plusieurs des revendications 2 à 10.
